# FASCICULE DE BREVET EUROPEEN

(11) **EP 2 376 737 B1**
(45) Date de publication et mention de la délivrance du brevet: **23.09.2015**
(21) Numéro de dépôt: 10700108.3
(22) Date de dépôt: 07.01.2010
(51) Int. Cl.: E06B 9/386, E06B 9/32

(54) **Store vénitien extérieur avec un système de capteur pour déterminer les effets du vent**
Aussenjalousie mit einer Sensoranordnung zur Erfassung von Windauswirkungen
Exterior venetian blind comprising a sensor arrangement for detecting wind effects

(30) Priorité: 09.01.2009 FR 0900084
(43) Date de publication de la demande: 19.10.2011
(73) Titulaire: Somfy SAS, 74300 Cluses (FR)
(72) Inventeur: MARAVAL, Frédéric, F-74190 Passy (FR); BOUMARD, Bruno, F-74000 Annecy (FR)
(74) Mandataire: Novaimo
(86) Numéro de dépôt international: PCT/EP2010/050091
(87) Numéro de publication internationale: WO 2010/079188

(56) Documents cités:
- EP-A- 1 077 378
- DE-U1- 20 000 682
- US-A- 4 773 733

## Description

L'invention concerne une installation de protection solaire comprenant un store à lames orientables commandé par un actionneur électromécanique, le store étant placé à l'extérieur d'une surface vitrée et soumis au vent. L'invention concerne aussi un procédé de fonctionnement d'un tel store.

Ce type de store, couramment appelé store vénitien d'extérieur comprend un rail, un mécanisme d'entraînement, une pluralité de lames parallèles soutenues par des lacettes et cordons suspendus au mécanisme d'entraînement, un actionneur électromécanique apte à agir sur le mécanisme d'entraînement pour déplacer les lames, par exemple verticalement et les orienter autour de leur axe longitudinal. Les lacettes et cordons sont par ailleurs fixés à une barre de charge, lestée, et prenant la position de lame finale ou lame la plus basse du store. Les lames sont guidées le long de coulisses ou de câbles latéraux.

Le store est généralement associé avec un capteur destiné à mesurer les effets du vent sur le store. La mesure du capteur est alors utilisée pour commander un repli du store. En effet, le store vénitien d'extérieur doit être sécurisé par une commande automatique en cas de fort vent, de manière à protéger le store et la structure porteuse contre un arrachement sous l'effet d'un vent violent. En cas de présence de vent, il est donc prévu que l'actionneur entraîne le store jusqu'à une position repliée dans laquelle les lames sont moins soumises ou ne sont plus soumises aux effets du vent.

Un capteur utilisé dans une telle installation peut être un anémomètre, placé à proximité du store ou au niveau d'une façade. L'éloignement de l'anémomètre augmente également le manque de précision par rapport aux effets réels du vent sur les lames du store. Il est également connu d'utiliser des détecteurs de vibrations ou anémomètres, par exemple des accéléromètres, des cellules piézo-électriques, placés au niveau du rail ou éventuellement de la barre de charge du store. Ces détecteurs permettent une mesure plus fine des effets du vent sur les lames, mais pourraient cependant être améliorés.

Le brevet EP 1 077 378 A2 décrit une installation de store à lames ou à toile, comprenant un capteur de vent installé proche de l'installation ou sur une zone préférentielle de l'installation.

Les zones préférentielles sont la barre de charge d'un store à lames ou d'un store à bras, voire la charnière d'un bras, ces zones étant les zones soumises à de fortes influences du vent.

Des études plus poussées sur les stores extérieurs à lames orientables ont cependant montré que les mesures de mouvement, accélération ou vibration sur la barre de charge n'étaient pas nécessairement significatives, et étaient limitées par le poids de cette barre de charge. L'inertie de la barre de charge est d'autant plus importante que s'ajoute le poids des lames empilées lorsque le store est partiellement déployé. Au niveau du rail ou de la structure porteuse, les mesures sont également imprécises vis à vis des effets réels du vent.

Par ailleurs, il est nécessaire de protéger le store dans différentes configurations, notamment :
- en statique : lorsque le store est complètement déployé, lames horizontales ; en position intermédiaire (store complètement déployé, lames orientées par exemple à 45°) ; en position dépliée partielle ;
- en dynamique : alors que le store effectue un mouvement de repli ou de déploiement ; alors que les lames sont en train d'être orientées (de 90° à 0° et inversement).

Le but de l'invention est de fournir un store remédiant aux inconvénients ci-dessus et améliorant les stores connus de l'art antérieur. En particulier, l'invention permet de rendre plus précise la détermination des effets du vent sur le store.

Le store selon l'invention est défini par la revendication 1.

Différents modes de réalisation du store selon l'invention sont définis par les revendications 2 à 9.

Le procédé de fonctionnement de store selon l'invention est défini par la revendication 10.

L'invention sera mieux comprise à la lecture de la description qui va suivre, donnée uniquement à titre d'exemple et faite en se référant aux dessins annexés sur lesquels :
La figure 1 représente une installation selon l'invention.
La figure 2 représente une partie de l'installation selon l'invention.
La figure 3 représente un graphique de signaux temporels obtenus grâce à un capteur fixé sur une lame finale (barre de charge) d'un store, avec et sans vent.
La figure 4 représente un graphique de signaux temporels obtenus grâce à un capteur fixé sur une lame supérieure d'un store, avec et sans vent.
La figure 5 représente un graphique de signaux temporels obtenus grâce à des capteurs fixés sur une lame finale et sur une lame supérieure d'un store, en présence de vent.

L'invention propose un positionnement du capteur de vent optimisé. L'objectif est de permettre une détection fine des effets du vent sur les lames d'un store, qui soit performante dans la majorité des configurations possibles de déploiement et d'orientation du store. Elle s'adresse principalement aux stores placés à l'extérieur de bâtiments devant des surfaces vitrées et donc soumis aux effets du vent. Ces stores se déploient généralement verticalement de haut en bas, le haut du store correspondant sensiblement au haut de la surface vitrée et le bas du store, au bas de la surface vitrée.

L'invention est notamment caractérisée en ce que le capteur est placé sur une des premières lames du store les plus proches du rail.

Lorsque le store est en position repliée, les lames reposent et sont empilées sur la barre de charge, les cordons d'orientation (appelés également échelles) entre celles-ci étant détendus et repliés entre les lames ou à l'extérieur de celles-ci, les lacettes d'entraînement étant enroulées sur elles-même dans un basculateur placé au niveau du rail, ce basculateur faisant partie du mécanisme d'entraînement.

Au cours du déploiement d'un store vénitien, les lames les plus hautes s'écartent les unes des autres alors que les lames les plus basses sont toujours empilées serrées sur la barre de charge. Les échelles (notamment la partie haute) sont petit à petit soumises à plus de tension, sans que celle-ci ne soit très importante. Les lames les plus hautes sont donc relativement libres de bouger en cas de vent, et ceci y compris pour un déploiement partiel du store. Les lames les plus basses sont empilées et le corps comprenant les lames empilées et la barre de charge n'est que peu soumis à l'influence du vent. Cette liberté de mouvement des lames supérieures accroît la sensibilité aux effets du vent et donc la sensibilité de mesure du capteur placé au niveau d'une de ces lames. Lorsque le store est complètement déployé, la totalité des échelles est soumise à la même tension.

Lors d'un mouvement de repli, la cinématique est sensiblement la même. Les lames du bas s'empilent les unes après les autres sur la barre de charge tandis que les échelles sont soumises à une tension en diminution.

Les stores guidés par un câble sont par ailleurs plus sensibles au vent que les stores guidés le long de coulisses. Cependant, dans les deux cas, du fait de ce guidage, la différence de réaction horizontale entre le bas et le haut du store vis à vis du vent est peu significative. La réaction verticale des lames du bas (lames inférieures) et de la barre de charge est également limitée notamment par le poids de la barre de charge, même si le vent peut devenir capable de soulever la barre de charge et les lames du bas.

Si on place un capteur au niveau d'une des premières lames du store, celui-ci sera capable de détecter l'influence du vent à la fois dans les situations de store légèrement déployé comme dans les situations de store déployé, en statique ou en dynamique.

Le positionnement d'un capteur sur une première lame de store vénitien est d'autant plus avantageux qu'il peut être utilisé également à d'autres fins que la détection vent. En particulier, l'utilisation d'un accéléromètre permet de détecter la position orientée des lames. En effet, certains types de stores ont la particularité de pouvoir se déployer alors que les lames sont ouvertes. Pour cela très avantageusement, un capteur positionné sur une lame supérieure permet de détecter et contrôler l'orientation des lames dès que le store commence à se déployer.

De plus, ce positionnement proche du rail et de l'actionneur permet de simplifier la connectique entre le capteur et une unité de commande de l'actionneur. Contrairement au montage d'un capteur sur la barre de charge, il n'est pas nécessaire de faire courir des câbles d'alimentation et/ou d'information tout le long du store, ou d'envisager un capteur autonome comprenant des moyens d'émission de mesures sans fil.

On simplifie ainsi les problèmes liés à l'autonomie de tels capteurs et on gagne en encombrement, au niveau du capteur et de l'unité de commande.

La figure 1 représente une installation 1 de store vénitien comprenant un store 2 muni de lames parallèles orientables 3 soutenues par des cordons 4 et 4' suspendus à un mécanisme d'entraînement 6. Un actionneur électromécanique 5 est apte à agir sur le mécanisme d'entraînement pour déplacer et orienter les lames autour de leur axe longitudinal, à l'aide des cordons d'entraînement 4 et des cordons d'orientations, ou échelles 4'. Le mécanisme d'entraînement comprend notamment un tambour 6a sur lequel vient s'enrouler un des cordons d'entraînement et autour duquel pivote un des cordons d'orientation. Les cordons sont par ailleurs fixés à une barre de charge 7, lestée. Lorsque le store est partiellement déployé ou replié, une partie des lames repose sur cette barre de charge, comme représenté à la figure 1. La partie des cordons d'orientation sans charge est représentée pliée entre les lames ou à l'extérieur des lames.

L'actionneur et le mécanisme d'entraînement sont placés dans un rail 8. Le déplacement des lames et/ou de la barre de charge sont guidées dans des coulisses 9. Alternativement, les lames et la barre de charge peuvent être guidées par des câbles tendus de part et d'autre des lames. Un capteur 10 est placé sur la première lame du store, la plus proche du rail. Ce capteur est destiné à déterminer ou mesurer des caractéristiques de mouvements de la lame sur laquelle il est monté, comme sa position et/ou sa vitesse et/ou son accélération, et/ou des vibrations de celle-ci. Un câble de connexion non représenté relie le capteur à l'actionneur, et en particulier à une unité de commande de l'actionneur.

Le capteur peut comprendre une première partie 10 sur une lame et une deuxième partie positionnée ailleurs, par exemple dans l'unité de commande. Les deux parties peuvent être reliées par des conducteurs d'alimentation et/ou d'échange d'information. Alternativement, elles peuvent être reliées par une liaison non-filaire, par exemple radio.

De préférence, le capteur ou la première partie de capteur est montée sur la lame supérieure du store, c'est-à-dire celle se trouvant le plus haut ou le plus près du mécanisme d'entraînement. Alternativement, le capteur ou la première partie de capteur est montée sur l'une des 3 ou 5 lames supérieures du store, c'est-à-dire les 3 ou 5 lames se trouvant le plus haut ou le plus près du mécanisme d'entraînement.

La figure 2 détaille l'installation sous forme de schéma. L'actionneur 5 comprend une unité de commande 20 destinée à piloter un ensemble 21 moteur, par exemple un moto-réducteur, celui-ci pouvant également comprend un frein (non représenté). L'ensemble moteur entraîne par son arbre (ou ses arbres) de sortie 22 le mécanisme d'entraînement 6 destiné à déployer, replier le store 2 et orienter ses lames de manière connue. Le store lui-même est représenté sous forme d'un bloc en pointillés. Le capteur 10, placé sur une des premières lames du store (l'une des lames supérieures du store) est relié à l'unité de commande par un premier câble 25. Ce premier câble permet l'alimentation du capteur et le transfert d'information du capteur vers l'unité de commande, nécessaire à l'invention. Ce premier câble peut passer le long d'un des cordons d'orientation et à travers le rail pour arriver à l'unité de commande. Ce premier câble peut être remplacé par une liaison non filaire 25', représentée en traits pointillés : en effet, le capteur 10 peut être un capteur transmettant des informations sans fil, par exemple un capteur-émetteur radio, ou même fonctionner comme un dispositif passif. Ainsi, un capteur composé d'une part d'un aimant, pastille RFID ou miroir placé sur la ou l'une une des premières lames, et d'autre part un élément correspondant (par exemple capteur à effet hall, ampoule Reed, antenne RFID, émetteur-récepteur optique) placé au niveau du rail remplit avantageusement les conditions de l'invention. L'unité de commande est elle-même reliée à une source d'alimentation par un deuxième câble 26.

La figure 3 est un graphique représentant sous forme de courbes les vibrations détectée par un capteur placé sur la barre de charge d'un store vénitien. Les courbes représentent les vibrations suivant les axes X et Z représentés à la figure 1 et montrent respectivement les composantes latérales et verticales du déplacement de la barre de charge. Les courbes du haut montrent les vibrations d'un store déployé, lames ouvertes, soumis à un vent de 14 m/s, les courbes du bas, les vibrations du store en l'absence de vent.

Ce schéma est un schéma témoin qui permet de comparer les ordres de grandeurs des vibrations mesurées par le capteur sur la barre de charge en présence et en l'absence de vent pour les axes X et Z pour un premier type de store à coulisses, le store étant complètement déployé et les lames étant fermées. On constate ainsi qu'il existe des différences mais assez peu significatives entre les résultats avec ou sans vent pour un même axe. L'exploitation des mesures est possible mais nécessite une précision de mesure importante et une exploitation fine des résultats. Il existe alors un risque important de détecter de fausses informations dues par exemple à des vibrations de la structure sur laquelle est fixé le vénitien, d'autant plus en cas de fort vent.

A titre de comparaison, la figure 4 montre les vibrations mesurées par le capteur placé sur la lame supérieure en présence et en l'absence de vent pour les axes X et Z pour le même type de store à coulisses, le store étant déployé partiellement et les lames étant orientées ouvertes.

On constate ainsi qu'il existe des différences significatives entre les résultats avec ou sans vent pour un même axe, même si les résultats sont favorisés par la position semi-ouverte du store et l'orientation en ouverture des lames: les courbes de mesures avec vent s'écartent très sensiblement de la courbe de mesure sans vent qui donne une valeur témoin. L'exploitation des mesures est donc facilitée par rapport à l'exemple précédent.

La figure 5 est un graphique représentant sous forme de courbes les vibrations détectées par un capteur placé, conformément à l'invention, sur la première lame du store, c'est à dire la plus proche du rail et pour comparaison celles détectées par un capteur placé sur la barre de charge. Des résultats similaires pourraient être obtenus pour un capteur placé sur la deuxième ou troisième lame. Les courbes représentent les vibrations suivant les axes X et Z représentés à la figure 1 et montrent respectivement les composantes latérales et verticales du déplacement de la première lame.

Sur la figure 5, les courbes 1 et 2 représentent les vibrations d'un store déployé, lames ouvertes, soumis à un vent de 14 m/s, pour un capteur sur la première lame du store :
1 - suivant la composante Z verticale,
2 - suivant la composante X horizontale.

Les courbes 3 et 4 représentent les vibrations d'un store déployé, lames ouvertes, soumis à un vent de 14 m/s, pour un capteur sur la barre de charge du store :
3 - suivant la composante X horizontale,
4 - suivant la composante Z verticale.

On constate donc que les deux courbes montrant les vibrations détectées par un capteur sur la première lame sont plus marquées, avec des variations plus importantes dans le temps. Ces variations permettent par ailleurs une meilleure distinction par rapport à des résultats sans vent, et donc une exploitation facile des résultats, pour une même sensibilité de détection. Les résultats sont donc plus significatifs que pour un capteur sur la barre de charge.

Les vibrations selon la composante X horizontales sont plus importantes en valeur moyenne pour le capteur placé sur la barre de charge que pour le capteur placé sur la lame supérieure, tandis que les vibrations mesurées selon la composante Z verticale sont plus importantes pour le capteur placé sur la lame supérieure.

Cependant, indépendamment de l'axe, les deux courbes relatives au capteur placé sur la lame supérieure sont situées au-dessus de celles pour le capteur placé sur la barre de charge (valeurs moyennes supérieures).

Les résultats seront donc plus facilement exploitables, pour une même sensibilité de détection.

On comprend donc de ces graphiques qu'une mesure par un capteur placé sur une des premières lames lame du store est plus intéressante qu'une mesure par un capteur placé sur la barre de charge. En particulier, l'utilisation des mesures vectorielles (en utilisant les mesures fournies suivant deux, voire trois axes d'un accéléromètre par exemple), permet de détecter les situations réelles avec d'autant plus de finesse.

Par ailleurs, d'autres avantages du positionnement du capteur ont été mis en avant et sont détaillées ci-dessous. Celles-ci renforcent l'intérêt du positionnement selon l'invention et montrent également que ce choix n'est pas simplement dû au hasard ou à de simples tests.
- détection d'orientation précoce, dans les différentes phases de déploiement ou de repli du store,
- câblage ou alimentation du capteur simplifié : que le capteur soit sans fil, qu'il comprenne une partie passive installée sur la lame ou qu'il soit autonome (alimentation possible par proximité, sans contact),
- dans le cas d'un capteur autonome, la puissance d'émission n'a pas besoin d'être importante, compte tenu de la proximité avec l'unité de commande (le récepteur). Par exemple, la portée peut être limitée à moins de 30 cm. Ainsi, le capteur peut avoir une consommation réduite et permettre de garantir son autonomie sur une période plus importante qu'un capteur sans fil placé sur une barre de charge.

Par « la lame supérieure », on entend, dans tout ce document, la lame du store se trouvant la plus haute, c'est-à-dire la plus proche du mécanisme d'entraînement.

Par « les lames supérieures », on entend, dans tout ce document, les lames du store se trouvant les plus hautes, c'est-à-dire les plus proches du mécanisme d'entraînement.

L'invention concerne aussi un procédé de fonctionnement d'un store. Le procédé comprend :
- Une étape de déploiement du store à partir d'une position complètement ouverte, lames empilées, vers une position de déploiement partiel, dans laquelle la lame supérieure sur laquelle est située la première partie du capteur est isolée des autres lames et dans laquelle au moins une partie des autres lames reste empilée sur une lame finale. Cette étape est assurée par le mécanisme d'entraînement entraîné par le motoréducteur 21, lui-même piloté par l'unité de commande.
- Une étape de détermination d'une caractéristique de vent à partir d'informations fournies par le capteur au moins lorsque le store est dans la position de déploiement partiel. Cette étape est par exemple assurée par l'unité de commande qui comprend des moyens de traitement des signaux reçus du capteur et contenant les informations.

L'unité de commande comprend de préférence des moyens matériels et/ou logiciels pour régir le fonctionnement du store selon le procédé objet de l'invention. Ces moyens matériels et/ou logiciels comprennent par exemple des programmes informatiques.

Lorsqu'une lame est dite isolée des autres, on entend dans ce document qu'elle ne fait plus partie de l'empilement des lames sur la barre de charge. Elle peut rester partiellement en contact avec une ou les deux lames qui lui sont adjacentes.

## Revendications

1. Store (2) de type vénitien destiné à être monté devant une ouverture d'un bâtiment, comprenant :
- une pluralité de lames (3) parallèles, d'axe longitudinal sensiblement horizontal, soutenues par des cordons (4, 4') suspendus à un mécanisme (6) d'entraînement,
- un actionneur (5) électromécanique apte à agir sur le mécanisme d'entraînement pour déplacer et orienter les lames autour de leur axe longitudinal et
- un capteur (10) destiné à déterminer au moins une
caractéristique de mouvement d'une ou plusieurs lames, **caractérisé en ce que** le capteur comprend au moins une première partie (10) placée sur l'une des lames supérieures du store et en ce le mouvement d'une ou plusieurs lames est dû au vent auquel le store est soumis.

2. Store selon la revendication précédente, **caractérisé en ce que** la première partie du capteur est un élément constitutif du capteur, mobile avec la lame sur laquelle il est placé.

3. Store selon l'une des revendications précédentes, **caractérisé en ce que** la première partie est placée sur l'une des 5 lames supérieures du store, de préférence, sur l'une des 3 lames supérieures du store.

4. Store selon l'une des revendications précédentes, **caractérisé en ce que** le capteur permet de déterminer la position d'orientation des lames.

5. Store selon l'une des revendications précédentes, **caractérisé en ce que** le capteur permet de déterminer une caractéristique de mouvement de la lame sur laquelle la première partie est placée, la caractéristique étant notamment une position et/ou une vitesse et/ou une accélération et/ou des vibrations.

6. Store selon l'une des revendications précédentes, **caractérisé en ce que** la première partie est passive, respectivement active, et **en ce que** le capteur comprend une deuxième partie active, respectivement passive, coopérant avec la première partie.

7. Store selon l'une des revendications précédentes, **caractérisé en ce que** la première partie comprend un émetteur radio portant à moins de 30 cm.

8. Store selon l'une des revendications précédentes, **caractérisé en ce que** la première partie est reliée par des conducteurs d'alimentation et/ou d'échange de données, par exemple liés à l'un des cordons.

9. Procédé de fonctionnement d'un store tel que défini selon l'une des revendications précédentes, comprenant les étapes suivantes :
- déploiement du store à partir d'une position complètement ouverte, lames empilées, vers une position de déploiement partiel, dans laquelle la lame supérieure sur laquelle est située la première partie du capteur est isolée des autres lames et dans laquelle au moins une partie des autres lames reste empilée sur une lame finale;
- détermination d'une caractéristique d'une ou plusieurs lames à partir d'informations fournies par le capteur au moins lorsque le store est dans la position de déploiement partiel.

## Patentansprüche

1. Jalousie (2), die dazu bestimmt ist, vor einer Öffnung eines Gebäudes montiert zu werden, umfassend:
- eine Vielzahl von parallelen Lamellen (3) mit einer im Wesentlichen horizontalen Längsachse, die durch Schnüre (4, 4') gehalten werden, die an einem Antriebsmechanismus (6) angehängt sind,
- ein elektromechanisches Betätigungselement (5), das geeignet ist, auf den Antriebsmechanismus einzuwirken, um die Lamellen um ihre Längsachse zu verschieben und auszurichten, und
- einen Sensor (10), der dazu bestimmt ist, mindestens ein Bewegungsmerkmal einer oder mehrerer Lamellen zu bestimmen,
**dadurch gekennzeichnet, dass** der Sensor mindestens einen ersten Teil (10), der auf einer der oberen Lamellen der Jalousie angeordnet ist, umfasst, und dass die Bewegung einer oder mehrerer Lamellen durch den Wind, dem die Jalousie ausgesetzt ist, verursacht wird.

2. Jalousie nach dem vorhergehenden Anspruch, **dadurch gekennzeichnet, dass** der erste Teil des Sensors ein Bestandteil des Sensors ist, der mit der Lamelle, auf der er angeordnet ist, beweglich ist.

3. Jalousie nach einem der vorhergehenden Ansprüche, **dadurch gekennzeichnet, dass** der erste Teil auf einer der 5 oberen Lamellen der Jalousie, vorzugsweise auf einer der 3 oberen Lamellen der Jalousie, angeordnet ist.

4. Jalousie nach einem der vorhergehenden Ansprüche, **dadurch gekennzeichnet, dass** es der Sensor ermöglicht, die Ausrichtungsposition der Lamellen zu bestimmen.

5. Jalousie nach einem der vorhergehenden Ansprüche, **dadurch gekennzeichnet, dass** es der Sensor ermöglicht, ein Bewegungsmerkmal der Lamelle, auf der der erste Teil angeordnet ist, zu bestimmen, wobei das Merkmal insbesondere eine Position und/oder eine Geschwindigkeit und/oder eine Beschleunigung und/oder Schwingungen sind.

6. Jalousie nach einem der vorhergehenden Ansprüche, **dadurch gekennzeichnet, dass** der erste Teil passiv bzw. aktiv ist, und dass der Sensor einen zweiten aktiven bzw. passiven Teil umfasst, der mit dem ersten Teil zusammenwirkt.

7. Jalousie nach einem der vorhergehenden Ansprüche, **dadurch gekennzeichnet, dass** der erste Teil einen Funksender umfasst, der weniger als 30 cm Reichweite hat.

8. Jalousie nach einem der vorhergehenden Ansprüche, **dadurch gekennzeichnet, dass** der erste Teil durch Leiter zur Datenzufuhr und/oder zum Datenaustausch, die beispielsweise mit einer der Schnüre verbunden sind, verbunden ist.

9. Funktionsverfahren einer Jalousie, wie nach einem der vorhergehenden Ansprüche definiert, umfassend die folgenden Schritte:
- Ausfahren der Jalousie aus einer völlig offenen Position mit übereinander angeordneten Lamellen in eine teilweise ausgefahrene Position, in der die obere Lamelle, auf der sich der erste Teil des Sensors befindet, von den anderen Lamellen isoliert ist, und in der mindestens ein Teil der anderen Lamellen über einer letzten Lamelle angeordnet bleibt;
- Bestimmen eines Merkmals einer oder mehrerer Lamellen auf Basis von Informationen, die von dem Sensor geliefert werden, zumindest wenn sich die Jalousie in der teilweise ausgefahrenen Position befindet.

## Claims

1. Blind (2) of the venetian blind type, intended to be mounted in front of an opening of a building, comprising:
- a plurality of parallel slats (3) of substantially horizontal longitudinal axis, supported by cords (4, 4') suspended from a drive mechanism (6),
- an electromechanical actuator (5) able to act on the drive mechanism to move and orient the slats about their longitudinal axis, and
- a sensor (10) intended to determine at least one characteristic of movement of one or more slats,
**characterized in that** the sensor comprises at least a first part (10) placed on one of the upper slats of the blind and **in that** the movement of one or more slats is due to the wind to which the blind is subjected.

2. Blind according to the preceding claim, **characterized in that** the first part of the sensor is a constituent part of the sensor able to move with the slat on which it is placed.

3. Blind according to one of the preceding claims, **characterized in that** the first part is placed on one of the top 5 slats of the blind, preferably on one of the top 3 slats of the blind.

4. Blind according to one of the preceding claims, **characterized in that** the sensor makes it possible to determine the position in which the slats are oriented.

5. Blind according to one of the preceding claims, **characterized in that** the sensor makes it possible to determine a characteristic of movement of the slat on which the first part is placed, the characteristic being notably a position and/or a speed and/or an acceleration and/or vibrations.

6. Blind according to one of the preceding claims, **characterized in that** the first part is passive or, respectively, active, and **in that** the sensor comprises a second part that is active or, respectively, passive, collaborating with the first part.

7. Blind according to one of the preceding claims, **characterized in that** the first part comprises a radio emitter with a range of under 30 cm.

8. Blind according to one of the preceding claims, **characterized in that** the first part is connected by power supply and/or data interchange conductors, for example connected to one of the cords.

9. Method of operating a blind as defined in one of the preceding claims, comprising the following steps:
- deploying the blind from a completely open position with the slats stacked into a partially deployed position in which the top slat on which the first part of the sensor is situated is isolated from the other slats and in which at least part of the other slats remains stacked on a final slat;
- determining a characteristic of one or more slats from information supplied by the sensor at least when the blind is in the position of partial deployment.
